# EUROPÄISCHE PATENTSCHRIFT

(11) **EP 0 741 808 B1**
(45) Veröffentlichungstag und Bekanntmachung des Hinweises auf die Patenterteilung: **12.07.2000**
(21) Anmeldenummer: 95907619.1
(22) Anmeldetag: 26.01.1995
(51) Int. Cl.: D03D 47/34, B65H 59/22

(54) **STEUERBARE AUSLAUFBREMSE, FADENLIEFERVORRICHTUNG SOWIE PROJEKTIL- ODER GREIFERWEBMASCHINE**
CONTROLLABLE OUTPUT BRAKE, THREAD FEED DEVICE AS WELL AS PROJECTILE OR GRIPPER WEAVING MACHINE
FREIN DE FIL, SYSTEME D'ALIMENTATION EN FIL ET METIER A TISSER A NAVETTES A PINCE OU A PROJECTILE

(30) Priorität: 26.01.1994 SE 9400248; 15.07.1994 SE 9400248
(43) Veröffentlichungstag der Anmeldung: 13.11.1996
(73) Patentinhaber: IRO AB, S-523 01 Ulricehamn (SE)
(72) Erfinder: THOLANDER, Lars Helge Gottfrid, S-523 38 Ulricehamn (SE)
(74) Vertreter: Grünecker, Kinkeldey, Stockmair & Schwanhäusser Anwaltssozietät
(86) Internationale Anmeldenummer: EP9500284
(87) Internationale Veröffentlichungsnummer: WO9520700

(56) Entgegenhaltungen:
- EP-A- 0 246 182
- EP-A- 0 536 088
- EP-A- 0 567 045
- WO-A-91/14032
- GB-A- 1 355 518

## Beschreibung

Die Erfindung betrifft eine steuerbare Auslaufbremse gemäß dem Oberbegriff der selbständigen Ansprüche 1 oder 2, eine Projektilwebmaschine gemäß Oberbegriff des Patentanspruchs 12, und eine Greiferwebmaschine gemäß Oberbegriff des Patentanspruchs 13.

Eine steuerbare Auslaufbremse an der Speichertrommel einer Fadenliefervorrichtung ist für Projektil- oder Greiferwebmaschinen bekannt, um beim Eintrag den Ballon zu begrenzen und eine Fadenkontrolle zu ermöglichen. Es soll die Auslaufbremse am Eintragbeginn den auslaufenden Faden sehr wenig belasten, speziell im Hinblick auf den gefürchteten Streckschlag und bei empfindlichen Fadenqualitäten, gegebenenfalls bei niedriger Fadenqualität, und erst während des Eintrags die Fadenspannung erhöhen. Hierfür sind jedoch exakt reproduzierbar und rasch ansprechend, d.h. innerhalb weniger Millisekunden, Änderungen der Bremswirkung erforderlich. Diese Anforderungen können seit mehr als 20 Jahren bekannte Auslaufbremsen bei den in modernen Webmaschinen dieses Typs üblichen, hohen Fadengeschwindigkeiten nicht zufriedenstellend erfüllen.

Ein Beispiel ist die Auslautbremse gemäß US-A-3 411 548, bei der vom Tragring nach außen ragende Führungsglieder in Schrägschlitze des halbmondförmigen Halteglieds eingreifen. Der Verstellantrieb weist einen Nockenantrieb zum Verdrehen des Tragrings um die Trommelachse und relativ zum Halteglied auf. Bei der Drehbewegung wird abhängig vom Drehsinn der Tragring über die Schlitze vor- oder zurückbewegt, um die Bremswirkung im Betrieb zu verändern. Relativ große, rasch zu bewegende Massen, energieaufzehrende Bewegungsumlenkungen, instabile Endlagen des Tragrings, etc., sind Gründe, warum dieses altbekannte Prinzip bei modernen Webmaschinen nicht verwendet wird.

Eine andere Auslaufbremse ist aus GB-A-13 55 518 für eine Projektilwebmaschine bekannt. Ein starrer Ballonbegrenzerkonus ist im stationären Halteglied axial zwischen einer leichten Bremsstellung und einer offenen Spaltstellung hin- und herbeweglich. Am Konus ist eine ringförmige Armatur eines Magnetantriebs befestigt, die bei Strombeaufschlagung der Spule den Konus gegen eine Rückstellfeder aus der Spaltstellung in die Bremsstellung zieht. Große bewegte Massen, eine relativ grob einsetzende bzw. träge nachlassende Bremswirkung und ein verzögertes Ansprechverhalten sind Gründe dafür, warum diese Auslaufbremse in modernen Webmaschinen dieses Typs nicht mehr verwendet wird.

Eine moderne steuerbare Auslaufbremse gemäß Oberbegriff der Ansprüche 1 und 2 ist aus Fig. 6 und 7 der WO91/14032 bekannt. Der kegelstumpfartige Tragring ist in der inneren Umfangsfläche des ringförmigen Halteglieds kippbar gelagert, und zwar in einer aus Durchbrüchen und Stegen gebildeten, zur Achse der Speichertrommel konzentrischen Linie. Im Kippbereich ist der Tragring ohne nennenswertes axiales Spiel in dem Halteglied festgelegt. Der Tragring hat in beiden Kipprichtungen um die Kipplinie im Halteglied mehr Platz zur Verfügung als für seine Verstellung benötigt wird. Der freie innere Endbereich des Fadenbremselementes liegt auf der Bremsfläche der Speichertrommel auf, und zwar unter der Wirkung eines im Halteglied hinter dem Tragring liegenden Betätigungsgliedes, z.B. eines aufblasbaren bzw. entlastbaren, in Umfangsrichtung im Halteglied verlaufenden Schlauches. Der Schlauch ist über die Antriebssteuerung mit Druckluft oder einem anderen Medium mehr oder weniger füllbar und bestimmt über die Kipplage des Tragrings die Größe der Andrückkraft an der Bremsfläche. Die Rückstellung des Tragrings zwecks Verminderung der Andrückkraft erfolgt über die Elastizität des Fadenbremselementes selbst, da das Betätigungsglied nur eine Wirkrichtung hat. Das Kippen des Tragrings bedingt aufgrund dessen Kegelstumpfform eine Verformung des relativ formstabilen Kegelstumpfes und damit sehr hohe Betätigungskräfte seitens des Betätigungsgliedes. Eineeingesteuerte Erhöhung der Andrückkraft wird deshalb nur verzögert wirksam und ist in ihrem Ausmaß kaum exakt vorherbestimmbar. Bei Rücknahme der Andrückkraft verdrängt der Tragring das Medium aus dem Betätigungsglied. Da die Kipplage des Tragrings mittels des Drucks im elastischen Betätigungsglied einstellbar ist und Begrenzungsanschläge für den Tragring fehlen, sind keine exakt reproduzierbaren Kipplagen möglich. Mit dieser Auslaufbremse lassen sich die Anforderungen an eine exakte Fadenkontrolle nicht zufriedenstellend erfüllen.

Der Erfindung liegt die Aufgabe zugrunde, eine steuerbare Auslaufbremse und eine Projektil- und eine Greiferwebmaschine baulich einfach so zu konzipieren, daß auch bei hohen Fadengeschwindigkeiten eine exakte Schußfadenkontrolle gegeben ist, bzw. sicherzustellen, daß die steuerbare Auslaufbremse die Nutzung der in modernen Webmaschinen dieser Typen möglichen hohen Fadengeschwindigkeiten auch bei empfindlichen Fadenqualitäten ermöglicht.

Diese Aufgabe wird gelöst mit den Merkmalen des Patentanspruchs 1, des unabhängigen Paentanspruchs 2, des Patentanspruchs 13 bzw. des Patentanspruchs 14.

Beim Verstellen des Fadenbremselementes in der jeweiligen Bewegungsrichtung brauchen auf kürzestem Weg und ohne energieaufzehrende Umlenkungen nur geringe Massen bewegt zu werden. Dies führt mit Hilfe des Mediums Druckluft und der für jede Bewegungsrichtung vorgesehenen Schiebeantriebe, und dank der pneumatischen Antriebssteuerung, zum exakt reproduzierbaren, genau steuerbaren raschen Ansprechen, so daß sich die Auslaufbremse beispielsweise in wenigen Millisekunden, z.B. 15 Millisekunden, lösen bzw. einrücken läßt. Die Druckluft baut den erforderlichen Druck nicht nur rasch auf und ab, sondern erzeugt bei hoher Betriebssicherheit auch relativ hohe Kräfte zum Positionieren des Fadenbremselements in der jeweiligen Stellung. Druckluft ist an der Schußfadenliefervorrichtung bzw. der Webmaschine vorhanden, ist umweltfreundlich und leistungsfähig. Das Konzept ist baulich einfach, bedienungsfreundlich und individuell auf die jeweiligen Gegebenheiten abstimmbar. Das rasche Ansprechen aufgrund der pneumatischen Betätigung und der geringen bewegten Massen ist günstig, weil die Auslaufbremse erst ganz kurz vor Eintragbeginn und nicht lange vorher geöffnet wird, und den Faden so nicht zu früh freikommen läßt, und weil sie während des Eintrag ebenso rasch geschlossen und, falls erforderlich, gleich wieder geöffnet wird, was bei der Greiferwebmaschine eine exakte Anpassung an die Übergabephase und bei der Projektilmaschine die Vermeidung einer Verzögerung des Projektilflugs (keine Abweichungen von der vorbestimmten Ankunftszeit) bewirkt. Völlig unerwartet läßt sich auch bei hoher Fadengeschwindigkeit die bisher als unabdingbar in Kauf zu nehmende Spannungsspitze des Streckschlags im Faden in der Anfangsphase des Eintrags extrem minimieren bzw. gänzlich vermeiden, was die Fadenbruchquote drastisch reduziert. Die Leistungsfähigkeit moderner Webmaschinen dieser Typen ist mit der pneumatisch betätigten Auslaufbremse an der Speichertrommel auch bei empfindlichen preiswerten Fadenqualitäten voll nutzbar.

Zweckmäßig wird der Tragring linear und parallel zur Achse der Speichertrommel von jeweils einem Schiebeantrieb verschoben, um rasch und exakt in die neue Position zu gelangen, in der das Fadenbremselement mit der vorab eingestellten Fadengrundspannung bremst oder nahezu keinen Bremseffekt bewirkt.

Alternativ wird bei im Halteglied stationär gehaltertem Tragring der Mittelabschnitt des Fadenbremselementes mittels der Schiebeantriebe axial verformt. Dies ist montagetechnisch günstig, weil das Fadenbremselement sich in üblicher Weise leicht austauschen läßt.

Die exakte Positionierung des mit der Bremsfläche kooperierenden Fadenbremselementes wird bei einer weiteren Ausführungsform mittels des Ringelements vorgenommen, das dank der pneumatischen Betätigung rasch arbeitet und in der Löseposition den Faden weitgehend ungehindert abziehen läßt. In der Passivposition beeinflußt das Ringelement die Bremsfunktion nicht.

Ein aus der pneumatischen Antriebssteuerung beaufschlagter Kolben ist auch über lange Gebrauszeiten betriebssicher.

Zweckmäßig ist es, beide Schiebeantriebe mit pneumatisch arbeitenden Kolben auszustatten, die wechselseitig arbeiten.

Alternativ können entgegengesetzt wirkende Kolben mit unterschiedlichen Beaufschlagungsflächen wirken, was die Ansteuerung vereinfacht.

Baulich einfach ist eine Ausführungsform, bei der der Tragring selbst den Kolben bildet, der in einer oder in beiden Bewegungsrichtungen pneumatisch beaufschlagt wird und dabei im Halteglied geführt ist.

Alternativ können zur baulichen Vereinfachung auch kolbenartige Fortsätze am Tragring benutzt werden, um die Anzahl der Teile so gering wie möglich zu halten.

Bei einer Ausführungsform mit einer Rückstellfeder wird der Tragring rasch ansprechend zurückgestellt, da die in der Gegenrichtung wirksame Druckluft über die pneumatische Antriebssteuerung schlagartig entspannt wird. Durch die Rückstellfeder wird Druckluftenergie eingespart.

Besonders zweckmäßig ist es, Ring-Anlagebereiche vorzusehen, so daß in beiden Positionen des Ringes eine exakte zentrische Positionierung erreicht wird. Die Verschiebeantriebe haben nur die Aufgabe, den Ring so rasch wie möglich von einer Position in die andere zu verschieben und den Ring an dem jeweiligen Anlagebereich zu positionieren. Die Positionierung wird hingegen von den Anlagebereichen übernommen. Dies ermöglicht die Verwendung einfacher und damit betriebssicherer Verschiebeantriebe.

Bei einer bedienungsfreundlichen Ausführungsform läßt sich der wenigstens eine Schiebeantriebskörper aus dem Entnahmeweg des Fadenbremselementes herausbewegen, um dieses bei Verschleiß und/oder bei Bedarf rasch und einfach auszuwechseln. Die Entnahmeseite des Halteglieds weist zweckmäßigerweise zum Frontende der Speichertrommel, wo ungehinderter Zugriff möglich ist.

Ist in dem mindestens einen Schiebeantriebskörper die Rückstellfeder untergebracht, dann ist es besonders zweckmäßig, im Halteglied eine Stützfläche derart anzuordnen, daß beim Verschwenken des Schiebeantriebskörpers in die Entnahmestellung die vorgespannte Rückstellfeder automatisch und in vorgespanntem Zustand abgefangen wird. Nach Einsetzen eines neuen Fadenbremselementes und Zurückschwenken des Schiebeantriebskörpers gelangt die Rückstellfeder selbsttätig wieder in ihre aktive Lage am Ring. Außerdem wird beim Austauschen durch die auf der Stützfläche abgestützte Rückstellfeder der Schiebeantriebskörper selbsthaltend verriegelt.

Für ein verkantungsfreies und rasches Verstellen sind mehrere Schiebeantriebspaare in Umfangsrichtung am Halteglied verteilt. Die pneumatisch betätigbaren Schiebeantriebe können an eine gemeinsame Druckluftversorgung angeschlossen sein. Es ist aber auch denkbar, für jeden Schiebeantrieb eine eigene Druckluftzufuhr mit einem eigenen Steuerventil vorzusehen, um bei jedem Schiebeantrieb eine relativ große Druckluftmenge rasch bereitstellen bzw. entspannen zu können.

Besonders zweckmäßig ist die gesteuerte Auslaufbremse mit einer im Tragring angeordneten kreisringförmigen Membrane mit einer unterbrechungsfreien Gegenbremsfläche ausgebildet. Die Membrane bildet eine eingebaute radial und axial elastische Feder im Fadenbremselement, was zu einem wünschenswerten Selbstkompensationseffekt der Auslaufbremse führt, d.h., daß die Fadenspannung bei steigender Fadengeschwindigkeit nur geringfügig oder überhaupt nicht zunimmt und deshalb eine relativ hohe Fadengrundspannung eingestellt werden kann, was bei beiden Typen der hier in Frage kommenden Webmaschinen den wichtigen Vorteil mit sich bringt, daß die bisher häufig stromab der Fadenliefervorrichtung vorgesehenen Lamellenbremsen zur Fadenspannungssteigerung entfallen können, deren Einfluß beim Streckschlag unerwünscht stark ist. Die relativ hohe Fadengrundspannung wird jedoch dank der pneumatisch betätigten Schiebeantriebe dann abgebaut oder eliminiert, wenn während eines Eintrags keine nennenswerte Fadenspannung erforderlich ist.

Alternativ kann das Fadenbremselement aber auch ein sogenannter Bürsten-, Zahn- oder Lamellenring mit einzelnen oder gruppenweise zusammengefaßten elastisch verformbaren Bremselementen und einer diskontinuierlich umlaufenden Bremsfläche sein, dessen mit steigender Fadengeschwindigkeit physikalisch bedingte Fadenspannungssteigerung bzw. Zunahme der Bremswirkung mittels der pneumatisch betätigten Schiebeantriebe dann eliminiert oder deutlich abgeschwächt wird, wenn dies in einer bestimmten Eintragphase nicht wünschenswert ist.

Bei einer Projektilwebmaschine mit einer webtaktabhängig gesteuerten Fadenbremse stromab der Fadenliefervorrichtung und einer pneumatisch verstellbaren Auslaufbremse an der Speichertrommel läßt sich eine exakte Fadenkontrolle erreichen, wenn beide Bremsen in etwa synchron arbeiten. Ein voreilendes Einrücken der Auslaufbremse an der Speichertrommel führt bei raschen Ansprechen zum Stabilisieren des Fadens zwischen der Speichertrommel und der gesteuerten Fadenbremse, ohne den Projektilflug spürbar zu beeinflussen. Es läßt sich dadurch die vorbestimmte Ankunftszeit des Projektils exakt einhalten, ohne die Fluggeschwindigkeit auf für den Faden schädliche Weise zu steigern.

Bei einer Greiferwebmaschine mit Bringer- und Nehmergreifer können bisher notwendige Lamellenbremsen stromab der Fadenliefervorrichtung entfallen. Trotzdem läßt sich ein optimaler Fadenspannungsverlauf über jeden Eintrag steuern, um Störungen bei Bewegungsaufnahme des Bringergreifers, in der Übergabephase und am Ende des Eintrags zu vermeiden.

Bei Projektilwebmaschinen und Greiferwebmaschinen mit dieser Ausstattung der Fadenliefervorrichtung läßt sich der Streckschlag am Eintragbeginn weitgehend oder sogar vollständig vermeiden, was für empfindliche Fadenqualitäten, z.B. Woll- oder Baumwollfäden preiswerter, niedriger Qualität außerordentlich wichtig ist, weil diese mit der modernen Webmaschinen dieser Typen möglichen hohen Fadengeschwindigkeiten und ohne die bisher als unabdingbar in Kauf zu nehmende hohe Fadenbruchrate verarbeitbar sind. Dazu kommt ein wünschenswerter Reinigungseffekt mit der zur Antriebssteuerung verwendeten Druckluft in der Fadenliefervorrichtung, weil die entspannte oder abgelassene Druckluft Flusen und Verunreinigungen entfernt oder gar nicht ins Innere der Fadenliefervorrichtung gelangen läßt.

Anhand der Zeichnung werden Ausführungsformen des Erfindungsgegenstandes erläutert. Es zeigen:
- Fig. 1: eine Seitenansicht, zum Teil im Schnitt, einer Fadenliefervorrichtung für eine Projektil- oder eine Greiferwebmaschine, in einer Betriebsstellung,
- Fig. 2: einen Detailschnitt zu Fig. 1, in einer anderen Betriebsstellung,
- Fig. 3 und 4: eine andere Ausführungsform, zum Teil im Schnitt, in zwei unterschiedlichen Betriebsstellungen,
- Fig. 5: einen Teil einer Frontansicht zu den Fig. 3 und 4,
- Fig. 6: eine Teilschnittansicht einer weiteren Ausführungsform in einer Betriebsstellung,
- Fig. 7 und 8: zwei weitere Ausführungsvarianten, im Schnitt,
- Fig. 9: schematisch ein Schußfadenverarbeitungssystem einer Projektilwebmaschine,
- Fig. 10: schematisch ein Schußfadenverarbeitungssystem einer Greiferwebmaschine,
- Fig. 11: ein Betriebsdiagramm zu Fig. 9, und
- Fig. 12: ein Betriebsdiagramm zu Fig. 10.

Gemäß den Fig. 1 und 2 weist eine Fadenliefervorrichtung F eines für sich bekannten Typs eine stationäre Speichertrommel 1 auf, auf der eine Vielzahl von Fadenwindungen 2a - 2n zur Bildung eines Zwischenvorrats oder einer Reserve eines Fadens Y aufwickelbar sind. Der von einer nicht-gezeigten Vorratsspule kommende Faden Y wird durch eine hohle, mittels eines nicht-gezeigten Elektromotors in einem Motorgehäuse 3 antreibbare Antriebswelle der Fadenliefervorrichtung zugeführt und mittels eines hohlen, mit der Antriebswelle zur Drehung antreibbaren Armes (nicht gezeigt) auf die Speichertrommel 1 gebracht.

Die Fadenliefervorrichtung F ist zwischen der nicht-gezeigten Vorratsspule, von der der Faden Y durch die Fadenliefervorrichtung abgewickelt wird, und einer Textilmaschine (nicht gezeigt) angeordnet. Die Textilmaschine verbraucht den Faden Y als Schußfaden zum Weben, zum Stricken oder um auf andere Weise eine Textilware zu produzieren. Wird die Fadenliefervorrichtung F verwendet zum Liefern eines Schußfadens für eine Webmaschine, um bei jedem Eintragszyklus (Schuß) in die Webmaschine eine mehreren Fadenwindungen 2a - 2n entsprechende Fadenmenge durch Eintragmittel der Webmaschine abzuziehen, dann wird der Faden Y aus der Fadenreserve abgezogen. Der Faden Y wird durch die Eintragmittel der Webmaschine von der Speichertrommel 1 in axialer Richtung über einen Abzugsrand 4 der Speichertrommel abgezogen, der vorzugsweise leicht gerundet ist, und läuft stromab durch eine koaxial zur Speichertrommel 1 axial angeordnete Abzugsöse 5. Abhängig vom Typ der Webmaschine kann der Faden Y durch eine freistehende, gesteuerte oder alternativ nicht-gesteuerte Fadenbremse (nicht gezeigt) geführt werden, und/oder durch eine Fadenaufnahmevorrichtung (take-up device). Diese beiden Komponentengruppen sind für sich bekannt. Dies ist beispielsweise dann der Fall, wenn die Fadenliefervorrichtung F verwendet wird zum Liefern von Faden Y zu einer Projektilwebmaschine, in der der Schußfaden bei jedem Schuß mittels eines projektilähnlichen Greifgliedes durch das Webfach transportiert wird.

In einem vom Motorgehäuse 3 ausgehenden Ausleger 6 ist in der Fadenliefervorrichtung F ein Schlitten (nicht gezeigt) axial verschiebbar angeordnet, der ein ringförmiges Halteglied 7 für eine Auslaufbremse OYB trägt.

Das ringförmige Halteglied 7 trägt in Fig. 1 und 2 ein Fadenbremselement 8, das kürzlich auf dem Markt unter dem Namen "Flexbrake" eingeführt wurde und im wesentlichen einen kegelstumpfförmigen Kreisring oder ein kegelstumpfförmiges Band aus elastischem Material, vorzugsweise Gummi, aufweist. Aufgrund der Ausbildung und Anordnung bildet der Kreisring des Fadenbremselementes 8 eine in Umfangsrichtung ununterbrochene oder kontinuierliche Anlagelinie oder Anlagefläche zur Anlage gegen den gerundeten Abzugsrand 4 der Speichertrommel 1. Der Abzugsrand 4 bildet im übrigen eine rotationssymmetrische Bremsfläche 4' für die eine Gegenbremsfläche oder Gegenbremslinie definierende Anlagelinie des Kreisringes 8.

Der Kreisring des Fadenbremselementes 8 ist an seinem innenliegenden, "bremsaktiven" Innenbereich 8a mit einem dünnen Belag aus einem gegen die Fadenreibung resistenten Material versehen, beispielsweise aus einem Metall oder einer Metalllegierung, zweckmäßigerweise einem rostfreiem Stahl oder einer Beryllium-Kupfer-Legierung. Der bremsaktive Innenbereich bzw. der Belag des Fadenbremselementes 8 ist charakterisiert durch eine erhebliche axiale Steifigkeit und eine bemerkenswerte Flexibilität oder Elastizität in radialer Richtung und durch vorzugsweise geringe Trägheit (Masse). Der Kreisring des Fadenbremselementes 8 ist in seinem dem ringförmigen Halteglied 7 zuweisenden Bereich mit bzw. in einem Mittelabschnitt 8b mit einer oder mehreren umlaufenden "Wellungen" ausgebildet, um die Elastizität des Mittelabschnitts 8b zu erhöhen. Der Mittelbereich 8b des Fadenbremselementes 8 ist in einem Tragring 9 innen angebracht, der seinerseits vom ringförmigen Halteglied 7 umfaßt wird.

Eine Bedienungsperson kann durch Wählen der axialen Position des (nicht-gezeigten) Schlittens im Ausleger 6 die Kraft vorherbestimmen, mit welcher das Fadenbremselement 8 an dem Abzugsrand 4 (bzw. der Bremsfläche 4') der Speichertrommel 1 anliegt. Die Bedienungsperson kann dadurch eine "Grundspannung" einstellen, die der Faden Y erhält, wenn er beim Abziehen von der Speichertrommel 1 zwischen dem bremsaktiven Innenbereich 8a des Fadenbremselementes 8 und dem gerundeten Abzugsrand 4 hindurchgeht.

Der neue Typ einer Auslaufbremse hat insbesondere zum Bereitstellen von günstigen Fadenspannungs-Konditionen während jedes Eintragvorganges in eine Webmaschine sehr vorteilhafte und positive Eigenschaften bewiesen. Diese Auslaufbremse weist einen Selbstkompensationseffekt auf, insoweit, als die Spannung im Faden stromab der Auslaufbremse bei steigender Fadengeschwindigkeit nicht in nennenswerter Weise zunimmt.

Trotz dieser positiven, mit der Auslaufbremse dieses an sich bekannten Typs erreichbaren Konditionen hat es sich gezeigt, daß der Bedarf besteht, die Fadenspannung am Auslauf der Fadenspeichervorrichtung F von "außen" zu steuern, wobei es zweckmäßig ist, die Fadenspannung zwischen einem vorbestimmten, gegebenen Fadenspannungsniveau und praktisch einem Null-Spannungsniveau oder einem Spannungswert auf niedrigem Niveau hin und her zu steuern.

Unter anderem ist es ein Ziel der Erfindung, eine Lösung für diese Probleme vorzuschlagen, mit der der Wunsch nach einem unkomplizierten Aufbau mit einer möglchst geringen Anzahl benötigter Komponenten erfüllbar ist.

Erfindungsgemäß ist in den Fig. 1 und 2 das Fadenbremselement 8 so angeordnet, daß es gesteuert in axialer Richtung versetzbar ist, derart, daß sein bremsaktiver Innenbereich eine Anzahl von, zweckmäßigerweise zwei, Positionen in Relation zum gerundeten Abzugsrand 4 einnehmen kann. Vorzugsweise, jedoch nicht ausschließlich, ist das Fadenbremselement so angeordnet, daß es eine erste axiale Position (entsprechend Fig. 1) einnimmt, in der sein bremsaktiver Innenbereich "normal" mit einer bestimmten, vorgewählten Kraft gegen den Abzugsrand 4 (bzw. die Bremsfläche 4') anliegt. Diese Kraft wird vorherbestimmt durch die axiale Position des Schlittens (nicht gezeigt). Aus dieser Kraft resultiert eine bestimmte, vorgewählte Spannung im Faden. Ferner ist das Fadenbremselement so angeordnet, daß es eine zweite axiale Position (gemäß Fig. 2) einzunehmen vermag, in der der bremsaktive Innenbereich 8a des Fadenbremselementes 8 vom Abzugsrand 4 "gelöst" ist, d.h. nicht mehr länger in Kontakt mit dem Abzugsrand 4 steht. Dies bedeutet prinzipiell, daß der Faden durch den Spalt zwischen dem Fadenbremselement und dem Abzugsrand 4 "frei" hindurchzugehen vermag. Dadurch fällt die Fadenspannung auf ein niedriges oder in jedem Fall erheblich niedrigeres Niveau als es mit dem Fadenbremselement 8 in seiner ersten axialen Position gegeben ist.

Die gesteuerte axiale Versetzung des Fadenbremselementes 8 läßt sich auf mehreren Wegen realisieren. Bei einer Ausführungsform ist der Tragring 9 axial innerhalb des Haltegliedes 7 beweglich angeordnet, beispielsweise durch Auswahl seiner Erstreckung in axialer Richtung. Ein erster pneumatischer Zylinder 10 mit einem Kolben 10a ist vorgesehen, um mit der hinteren Stirnfläche bzw. dem hinteren Rand des Tragringes 9 zusammenzuwirken. Ein zweiter pneumatischer Zylinder 11 mit einem Kolben 11a ist vorgesehen, um mit der vorderen Stirnfläche oder dem vorderen Rand des Tragringes 9 und einem Grundteil 8c des Fadenbremselementes 8 zusammenzuwirken. Der erste Zylinder 10 ist direkt mit einer Druckluftquelle CAS verbunden, wogegen der zweite Zylinder 11 mit derselben Druckquelle über ein Dreiwege-Magnetventils 12 einer bekannten Bauweise verbindbar ist. (Es läßt sich hier ein anderer Typ eines Magnetventils benutzen, gegebenenfalls in Verbindung mit Modifikationen des zugehörigen Druckluftkreises.) Eine Steuereinheit (nicht gezeigt) ist elektrisch mit dem Ventil 12 verbunden und zweckmäßigerweise so ausgebildet, daß sie das Ventil 12 synchron mit der Textilmaschine steuert, die von der Fadenliefervorrichtung F beliefert wird. D.h., daß im Falle einer Webmaschine die Steuerung synchron mit dem Webzyklus erfolgt, vorzugsweise in Übereinstimmung mit einer gewünschten zweckmäßigen Fadenspannung während respektiver Phasen des Schußfadeneintragzyklus, wie die Beschleunigungsphase, die "Flugphase", die Verzögerungsphase, etc.

Bei der Funktionsbeschreibung des gezeigten Ausführungsbeispieles wird in der Betriebslage von Fig. 1 begonnen. In dieser Betriebslage hält die Steuereinheit das Magnetventil 12 in seinem nicht-aktiven Status, wodurch der Kolben 11a im zweiten Zylinder 11 in seiner linken Endposition bleibt. Da der erste Zylinder 10 direkt mit der Druckluftquelle CAS verbunden ist, strebt der Kolben 10a stets zu seiner rechten Endposition. Jedoch ist in dieser Startposition die Kraft auf den Tragring 9 und demzufolge auch auf das Fadenbremselement 8 als Ganzes, die vom Kolben 11a ausgeübt ist, größer als die Kraft des Kolbens 10a, aufgrund der Tatsache, daß der Kolben 11a eine größere Querschnittsfläche bzw. Beaufschlagungsfläche als der Kolben 10a besitzt. Dies bedeutet, daß das Fadenbremselement 8 mit seinem Tragring 9 in der linken, "hinteren" Arbeitsposition ist oder diese einnimmt, d.h. die bremsaktive Position. Sobald die Steuereinheit das Magnetventil 12 dann betätigt, wird der Kolben 11a seine rechte Endposition einnehmen, da die Druckbeaufschlagung des Zylinders 11 aufhört, während der Zylinder 10 weiterhin mit Druck beaufschlagt bleibt. Als Konsequenz wird der Tragring 9 und damit auch das Fadenbremselement 8 nach rechts versetzt in die "vordere" Position, d.h. in die bremsinaktive Position, in der das Fadenbremselement 8 vom Abzugsrand 4 gelöst ist.

Der Hub der axialen Versetzbewegung des Fadenbremselementes 8 mit seinem Tragring 9 muß zweckmäßigerweise nicht mehr als einige wenige Millimeter sein, um die gewünschte Funktion oder das Resultat zu erzielen. Die Zeit für die "Umschaltung" oder das Versetzen des Fadenbremselementes zwischen seinen Arbeitspositionen kann beim beschriebenen Ausführungsbeispiel annähernd 10 - 15 Millisekunden betragen.

Die axiale Versetzung des Fadenbremselementes 8 könnte auf verschiedenen Wegen bewirkt werden, z.B. mittels Elektromagneten oder Solenoiden, die direkt am Trägerring 9 angreifen, oder alternativ mittels Versetzeinrichtungen, die mit Piezokristallelementen gesteuert werden (da die notwendige Umschaltbewegung so klein ist), oder mit anderen bekannten Typen linearer Einstelleinrichtungen.

Zur Vereinfachung der Beschreibung ist bei dem gezeigten Ausführungsbeispiel nur eine pneumatische Versetzeinheit (Zylinder 10 und 11) gezeigt. Es ist hervorzuheben, daß die Anzahl solcher Einheiten zweckmäßigerweise wenigstens drei sein sollte, und daß diese Einheiten gleichförmig um den Umfang des Fadenbremselementes verteilt sind, um eine ausreichende Homogenität und Geschwindigkeit beim Versetzen des Fadenbremselementes sicherzustellen.

Es ist ferner möglich, wobei allerdings der Nachteil einer etwas komplizierteren Vorrichtung in Kauf zu nehmen ist, die Anzahl der "Arbeitspositionen" des Fadenbremselementes zu vergrößern, um mehr als zwei unterschiedliche Fadenspannungsniveaus zu erzielen. Im gezeigten Fall handelt es sich prinzipiell nur um eine "Ein- und Ausfunktion".

In der Ausführungsform gemäß den Fig. 3, 4 und 5 ist eine andere Ausführungsform einer pneumatisch betätigten Auslaufbremse OYB im Halteglied 7 am Ausleger 6 des der Fadenliefervorrichtung vorgesehen. Die axiale Grundeinstellung des Haltegliedes 7 und damit die Grundeinstellung der Fadenspannung bei eingerückter Auslaufbremse wird durch einen mit dem Halteglied 7 verbundenen Schlitten 22 in Führungen 24 gewählt. Der Schlitten läßt sich mittels eines Einstellgliedes 23 bewegen; er ist während des Betriebs jedoch stationär. Das Halteglied 7 ist zur Entnahmeseite E (zum Frontende der Speichertrommel 1) offen und weist über den Umfang verteilte Aufnahmen 16 für Schiebeantriebskörper 14 auf, die entweder gemeinsam oder einzeln zwischen einer Haltestellung (in ausgezogenen Linien gezeichnet) und einer Entnahmestellung (in Fig. 5 strichliert angedeutet) hin- und herbewegbar sind, vorzugsweise um jeweils eine zur Achse parallele Halteschraube 15. In der Halteposition hintergreift jeder Schiebeantriebskörper 14 den Tragring 9 des Fadenbremselementes 8', das in den Fig. 3 - 5 ein sogenannter Borstenring mit biegsamen Borsten oder Borstenbüscheln ist, die sich vorzugsweise schräg geneigt vorn Tragring 9 nach innen erstrecken und einen elastisch verformbaren Mittelabschnitt 8b' und einen inneren bremsaktiven Innenbereich 8a' definieren, der als Gegenbremsfläche mit der Bremsfläche 4' beim Abzugsrand 4 kooperiert. Im Halteglied 7 sind jeweils zwei entgegengesetzt wirkende Schiebeantriebe 10', 11' angeordnet. Der Schiebeantrieb 10' enthält in einer Schiebeführung bzw. Kammer 12' den Kolben 10a', der zum Zwecke einer besseren Abdichtung und sauberen Führung in einer Schiebehülse 13 geführt ist und aus der pneumatischen Antriebssteuerung 12 (siehe Fig. 1) mit Druckluft beaufschlagbar bzw. entlastbar ist. Im Halteglied 7 bildet eine radiale Fläche einen ersten Ringanlagebereich 20, dem in axialer Richtung ein Anlagebereich 21 an den Schiebeantriebskörpern 14 gegenüberliegt. Der Abstand zwischen den Anlagebereichen 20 und 21 ist, z.B. um 2 bis 4 mm, größer als die axiale Weite des Rings 9 des Fadenbremselementes 8'. Der Kolben 10a' ist über den ersten Anlagebereich 20 ausfahrbar. In jedem Schiebeantriebskörper 14 ist eine axial angeordnete Rückstellfeder 19 in einer Vertiefung geborgen, die, vorzugsweise, über eine kolbenartige Hülse 18 den Tragring 9 beaufschlagt. Die Rückstellfeder 19 ist vorgespannt und über den zweiten Anlagebereich 21 ausfahrbar. Die Aufnahme 16 für den Schiebeantriebskorper 14 ist so groß bemessen, daß der Schiebeantriebskörper 14 nach Drehung um die Halteschraube 15 aus dem Entnahmeweg des Tragringes 9 herausbewegt ist. Nach Verdrehen aller Schiebeantriebskörper 14 läßt sich das Fadenbremselement 8' zur Entnahmeseite E herausheben und durch ein neues oder ein anderes Fadenbremselement (etwa das Fadenbremselement 8 gemäß Fig. 1) ersetzen. Weitere, für diesen Zweck brauchbare Fadenbremselemente sind sogenannte Zahnringe, die im Tragring 9 nach innen ragende, elastische Zähne aus Kunststoff oder einem anderen Material (ähnlich einem ringförmigen Kamm) aufweisen, oder ein Lamellenbremsring, der im Tragring 9 nach innen ragende Metallblech-oder Kunststofflamellen trägt. Unter der Voraussetzung, daß die vorerwähnten Fadenbremselemente annähernd gleiche Außendurchmesser der Tragringe 9 besitzen, lassen sie sich wahlweise gegeneinander ersetzen.

In der Aufnahme 16 ist eine Abstützfläche 17 für die Rückstellfeder 19 vorgesehen, und zwar derart, daß sie etwa auf der Höhe der hinteren Stirnfläche des Tragrings 9 liegt, wenn dieser an den ersten Anlagebereich 20 angedrückt ist. Dadurch wird erreicht, daß beim Verdrehen jedes Schiebeantriebskörpers 14 zwecks Entnahme des jeweiligen Fadenbremselementes die vorgespannte Rückstellfeder 19 bzw. die Hülse 18 auf die Abstützfläche 17 aufgleitet, ohne daß sich die Rückstellfeder 19 entspannen könnte. Durch die Kraft der Rückstellfeder 19 auf der Abstützfläche 17 wird der Schiebeantriebskörper 14 in der Entnahmestellung selbsttätig lagegesichert. Ist ein neues oder anderes Fadenbremselement ordnungsgemäß eingesetzt, dann wird beim Zurückdrehen des Schiebeantriebskörpers 14 die nach wie vor vorgespannte und zurückgeschobene Rückstellfeder 19 wieder auf den Tragring 9 bewegt. Sobald sie von der Abstützfläche 17 freigekommen ist, ist der Schiebeantrieb 11' wieder funktionsfähig.

In Fig. 3 ist der Kolben 10a' nicht pneumatisch beaufschlagt. Die Rückstellfeder 19 halten den Tragring in Anlage am ersten Anlagebereich 20. Die Auslaufbremse OYB arbeitet mit dem durch die Position des Schlittens 22 eingestellten Anlagedruck.

Wird jeder Kolben 10a' aus der pneumatischen Antriebssteuerung 12 mit Druck beaufschlagt, dann wird der Tragring 9 schlagartig gegen die Kraft der Rückstellfeder 19 auf den zweiten Anlagebereich 21 axial verschoben, wobei zweckmäßigerweise der bremsaktive Innenbereich 8a' die Bremsfläche 4' nur mehr kraftlos oder überhaupt nicht berührt. Diese Betriebsposition ist in Fig. 4 angedeutet. Zweckmäßigerweise wird jeder Schiebeantriebskörper 14 in der Haltestellung durch Anziehen dar Halteschraube 15 gesichert. Es wäre aber auch denkbar, hier eine selbsttätig wirkende Verrastung vorzusehen. Ferner ist es möglich, den Verschiebeweg des Tragringes 9 zwischen den ersten und zweiten Anlagebereichen 20 und 21 zu verstellen, z.B. durch Einsetzen oder Herausnehmen von Unterlegscheiben zwischen dem Schiebeantriebskörper 14 und dem Halteglied 7. Es könnten jeweils auch zwei pneumatisch beaufschlagte Kolben wie in Fig. 1 und 2 vorgesehen sein.

Bei der Ausführungsform der steuerbaren Auslaufbremse OYB an der Speichertrommel 1 der Fadenliefervorrichtung F gemäß Fig. 6 dienen die Schiebeantriebe 10'' und 11'' zum axialen Verschieben eines zur Achse der Speichertrommel 1 konzentrischen Ringelementes 27, das mit einem Schiebeende 28 den elastisch verformbaren Mittelabschnitt 8b' des Fadenbremselementes 8' (hier einem Borstenring)radial innerhalb des Tragringes 9 direkt beaufschlagt. Der Tragring 9 ist im Halteglied 7 stationär festgelegt, und zwar beispielsweise mittels eines leicht demontierbaren Sicherungsringes 26. Die beiden Schiebeantriebe 10'' und 11'' sind miteinander kombiniert, d.h. der Kolben 10a'' in der Schiebeführung 12' greift am Ringelement 27 mittels einer Kolbenstange 29 an, die bei 30 mit dem Ringelement 27 gekuppelt sein kann, während die Rückstellfeder 19' auf der Kolbenstange 29 angeordnet ist und gegen einen Anschlag am Ende der Schiebeführung 12' arbeitet. Mittels des Kolbens 10a'' wird das Ringelement 27 in Fig. 6 nach rechts bis zur Anlage an einem Anschlag im Halteglied 7 verschoben, sobald der Kolben 10a'' aus der nicht-gezeigten pneumatische Antriebssteuerung mit Druckluft beaufschlagt wird. Sobald der Beaufschlagungsdruck abgebaut wird, stellt die Rückstellfeder 19' den Kolben 10a'' zurück, wobei über die Kolbenstange 29 das Ringelement 27 ebenfalls zurückgezogen wird, zweckmäßigerweise gegen einen zweiten Anschlag des Haltegliedes 7. In der in Fig. 6 gezeigten Stellung ist die steuerbare Auslaufbremse OYB ausgerückt, d.h. der bremsaktive Innenbereich 8a' liegt nur mehr im wesentlichen kraftlos oder überhaupt nicht mehr an der Bremsfläche 4' des Abzugsrandes 4 an. Der Mittelabschnitt 8b' ist relativ zum Tragring 9 axial verformt.

Sobald die Druckluftbeaufschlagung abgebaut wird, stellt die Rückstellfeder 19' den Ringkörper 27 zurück, bis der bremsaktive Innenbereich 8a' mit der durch die Position des Schlittens 22 vorgewählten Kraft an der Bremsfläche 4' anliegt. Die Rückstellfeder 19' könnte auch an der rechten Seite des Ringelementes 27 angeordnet werden, so daß der Kolben 10a'' direkt am Ringelement 27 angreift. Es könnten ferner für beide Bewegungsrichtungen pneumatisch beaufschlagbare Kolben wie in Fig. 1 benutzt werden. Ferner wäre auch eine umgekehrte Einbaulage des Kolbens 10a'' und der Rückstellfeder 19' möglich. Anstelle des Fadenbremselementes 8' mit den Borsten könnte ein Flexbrake-Bremselement 8 gemäß den Fig. 1 und 2 oder ein Zahnring bzw. ein Lamellenring eingesetzt werden.

Bei der schematisch dargestellten Ausführungsform gemäß Fig. 7 bildet der Tragring 9 im Halteglied 7 gleichzeitig einen Kolben K des pneumatischen Schiebeantriebs 10'. Die Rückstellfeder 19 ist entweder wie in Fig. 3 bis 6 in einem Schiebeantriebskörper 14 des Schiebeantriebs 11' für die andere Bewegungsrichtung untergebracht, oder - wie gezeigt - in einer Vertiefung des Tragringes 9, so daß ein laschenartiger Vorsprung 33, der um eine Achse 34 im Halteglied 7 zur Seite schwenkbar ist, verwendet werden kann. Der Tragring 9 wird direkt aus der pneumatischen Antriebssteuerung 12 mit Druckluft beaufschlagt, gegebenenfalls über mehrere verteilte Einlässe. Der erste Anlagebereich befindet sich im Inneren einer Ringkammer 32 des Haltegliedes 7. Die Ringkammer 32 bildet innen- und außenliegende Abdichtbereiche 35 mit dem Tragring 9. Gegebenenfalls ist eine Art Kolbenringdichtung vorgesehen, die auch bei den Kolben 10a, 11a bzw. 10a'' und 10a' vorgesehen sein könnte, um die Druckluftleckage gering zu halten und einen gleichbleibend geringen Verschiebewiderstand des jeweiligen Kolbens sicherzustellen. In Fig. 7 ist wiederum ein Borstenbremsring als das Fadenbremselement 8' dargestellt. Die einzelnen Borsten sind mit Q bezeichnet, die mit ihren inneren Seiten den bremsaktiven Innenbereich und damit eine Gegenbremsfläche L definieren. Es könnte jedoch auch ein Flexbrake-Fadenbremselement 8 oder ein Zahnring bzw. ein Lamellenring für denselben Zweck benutzt werden.

Bei der Ausführungsform gemäß Fig. 8 sind am Tragring 9 mehrere über den Umfang verteilte zylindrische Fortsätze als Kolben 10a''' angebracht, vorzugsweise einstückig angeformt, die in Schiebeführungen 12' des Haltegliedes 7 eingesteckt und darin mit Druckluft beaufschlagt werden. Sie bilden die für eine Bewegungsrichtung verantwortlichen Schiebeantriebe 10', die mit gleichmäßigen Abständen über den Umfang des Haltegliedes 7 verteilt sind. Die für die andere Bewegungsrichtung verantwortlichen Schiebeantriebe 11' sind beispielsweise wie in den Fig. 3 bis 5 ausgebildet und mit Rückstellfedern 19 versehen, so daß sich eine eingehende Erläuterung erübrigt. Das Fadenbremselement 8 ist ein Flexbrake-Fadenbremselement gemäß den Fig. 1 und 2 mit einer kreisring- bzw. kegelstumpfförmigen Membrane M aus Gummi oder einem elastischen Elastomer, die wenigstens eine umlaufende Wellung W enthält, die ihre Elastizität und Federungseigenschaft in radialer und axialer Richtung erhöht. Im Innenbereich des innerhalb der Wellung W liegenden Mittelabschnittes 8b der Membrane M ist innenseitig ein umlaufender Bremsbelag H mit Kegelstumpfform angebracht, z.B. angeklebt, der die Gegenbremsfläche L für die Bremsfläche 4' des Abzugsrandes 4 definiert. Der Bremsbelag H besteht aus einem gegen die Fadenreibung resistenten Material, z.B. rostfreiem Stahl oder einer Kupfer-Beryllium-Legierung und ist in axialer Richtung relativ steif, hingegen in radialer Richtung hingegen bemerkenswert elastisch. Auch bei dieser Ausführungsform könnte anstelle des Fadenbremselementes 8 ein anderes Fadenbremselement benutzt werden.

In Fig. 9 ist eine Projektilwebmaschine MP schematisch und mit nur einer Fadenliefervorrichtung F angedeutet. Die Fadenliefervorrichtung F ist auf das Webfach S ausgerichtet und im Abstand davon stationär festgelegt. Der Faden Y kommt von einer nicht-gezeigten Vorratsspule und wird auf der Speichertrommel der Fadenliefervorrichtung in ausreichender Menge zwischengespeichert und durch die gesteuerte Auslaufbremse OYB im Halteglied 7 abgezogen. Im Fadenweg von der Fadenliefervorrichtung in das Webfach S kann eine stationäre Fadenöse vorgesehen sein, hinter der sich eine gesteuerte Fadenbremse B befindet. Zwischen der gesteuerten Fadenbremse B und einer Antriebsvorrichtung A für jeweils ein quer durch das Webfach S zu schießendes Projektil P befindet sich eine webtaktabhängig gesteuerte Aufnahmevorrichtung T mit wenigstens einem relativ zu festen Fadenführungsstellen auf- und abbewegbaren, den Faden Y ergreifenden Arm. Der Antriebsvorrichtung A in Eintragrichtung gegenüberliegend ist am anderen Ende des Webfaches S eine Fangvorrichtung G für das Projektil vorgesehen. Die gesteuerte Fadenbremse B wird von einer Steuereinheit CP der Projektilwebmaschine MP webtaktabhängig gesteuert und besitzt gegebenenfalls eine eigene Steuereinheit C, die einen Antrieb D ansteuert. Die Steuereinheit CP und/oder die Steuerung C ist über eine Leitung 40 mit der pneumatischen Antriebssteuerung 12 der Auslaufbremse OYB verbunden, derart, daß die Auslaufbremse OYB in etwa synchron mit der gesteuerten Fadenbremse geöffnet oder geschlossen wird. Alternativ kann die pneumatische Antriebssteuerung 12 (das Magnetventil der Antriebssteuerung 12) über eine eigene Steuerleitung 39 mit einem Sensor 38 verbunden sein, der auf einen mit der Hauptwelle 36 der Projektilwebmaschine MP drehbaren Geber 37 ausgerichtet ist, um in Abhängigkeit vom Drehwinkel der Hauptwelle 36 die Steuerbefehle zum Lösen oder Einrücken und auch die Zeiten abzugreifen, über die die Auslaufbremse OYB gelöst oder eingerückt sein soll.

Im Betrieb der Projektilwebmaschine MP wird der bei der Antriebsvorrichtung A bereitgehaltene Faden Y zunächst an ein Projektil P übergeben und dann mittels des Projektils P durch das Webfach S geschossen, ehe das Projektil P mit dem damit verbundenen Faden Y in der Fangvorrichtung G gefangen wird. Unmittelbar vor dem Beginn des Eintrags wird die gesteuerte Fadenbremse B gelöst und auch die gesteuerte Auslaufbremse OYB an der Fadenliefervorrichtung F. Gegen Ende des Flugs des Projektils wird die gesteuerte Fadenbremse B eingerückt und in etwa synchron auch die gesteuerte Auslaufbremse OYB. Zweckmäßigerweise wird die gesteuerte Auslaufbremse OYB etwas voreilend eingerückt, um ein Entspannung oder Durchhängen des Fadens Y zwischen der gesteuerten Fadenbremse und der Fadenliefervorrichtung F zu verhindern bzw. eine Ballonbildung zu unterdrücken. Dabei ist es wichtig, daß die gesteuerte Auslaufbremse OYB rasch eingerückt wird, damit sie einerseits für die Fadenkontrolle korrekt wirkt, andererseits aber eine Verzögerung des Projektilflugs ausschließt.

Fig. 11 verdeutlicht den Ablauf bei einem Eintrag. Auf der horizontalen Achse des Diagramms ist der Drehwinkel für eine Umdrehung der Hauptwelle 36 der Projektilwebmaschine MP aufgetragen, während die vertikale Achse die Fadenspannung (cN) bzw. die Schaltspannung (V) für das Magnetventil repräsentiert. Die Kurve 42 versinnbildlicht den Verlauf der Fadenspannung, während die Kurve 46 das Lösen und Einrücken und die Abschnitte des Drehwinkels repräsentiert, über die die Auslaufbremse eingerückt bzw. gelöst ist. Bei einem Drehwinkel von beispielsweise 110° beginnt der Schußeintrag. Die Fadenspannung steigt auf ein bestimmtes Maß, sobald das Projektil P beschleunigt und verläuft dann in etwa gleichförmig, bis in einem Kurvenbereich 43 aufgrund der gesteuerten Fadenbremse B das Fadenspannungsniveau zunächst ansteigt und dann bei Stillstand und Rückführen des Projektils P abfällt. Bei Projektilwebmaschinen MP träte aufgrund der immensen Beschleunigung des Projektils am Eintragbeginn und aufgrund einer ungesteuerten Bremseinrichtung bei oder stromab der Fadenliefervorrichtung F ein gefürchteter Streckschlag auf, der durch den strichliert angedeuteten Spannungsgipfel 44 repräsentiert ist. Da jedoch die gesteuerte Auslaufbremse OYB einige Winkelgrade vor dem Beginn des Eintrags (bei 47 angedeutet) gelöst wird, und die Fadenliefervorrichtung extrem nahe an die gesteuerte Fadenbremse gesetzt werden kann (was Platz spart), läßt sich der Streckschlag 44 weitgehend minimieren oder vollständig vermeiden, so daß ein harmonischer Kurvenverlauf im Bereich 45 entsteht. Die gesteuerte Auslaufbremse OYB bleibt bis nahe des Eintragendes gelöst und wird (bei 48 angedeutet) erst kurz vor dem Einrücken der gesteuerten Fadenbremse B eingerückt. Sie bleibt dann bis über das Ende des Eintrags hinaus eingerückt, um den Faden zwischen der Fadenliefervorrichtung und der gesteuerten Fadenbremse auf exakt vorherbestimmte Weise zu kontrollieren. Unabhängig davon, ob die Auslaufbremse OYB eingerückt oder gelöst ist, führt sie permanent eine Ballonbegrenzer- oder Ballonbrecher-Funktion aus.

In Fig. 10 ist schematisch eine Greiferwebmaschine MR mit nur einer Fadenliefervorrichtung F dargestellt. Als Eintragvorrichtung dienen ein Bringergreif er BG und ein Nehmergreifer NG, die über eine Antriebsvorrichtung 41 und eine zentrale Steuereinheit CP bewegungsgesteuert sind, derart, daß sie den Faden Y von einer Seite des Webfachs S bis zur anderen Seite des Webfaches eintragen. Der Bringergreifer BG übergibt den Faden in einem Übergabebereich Ü an den Nehmergreifer NG, der den Faden vollends durch das Webfach S transportiert. Die Steuereinheit CP ist zweckmäßigerweise mit der pneumatischen Antriebssteuerung 12 der steuerbaren Auslaufbremse OYB im Halteglied 7 der Fadenliefervorrichtung verbunden, um die gesteuerte Auslaufbremse OYB während jedes Eintrags mehrfach zu lösen bzw. einzurücken.

Im Diagramm der Fig. 12 ist auf der horizontalen Achse wiederum die Drehbewegung der Hauptwelle der Greiferwebmaschine MR von 0° bis 360° aufgetragen. Die vertikale Achse repräsentiert die Fadenspannung (cN) bzw. die Schaltspannung (V) für das Magnetventil der pneumatischen Antriebssteuerung 12. Es ergibt sich eine in etwa herzförmige Kurve 49 für den Verlauf der Fadenspannung über einen Schußeintrag. In den Gipfelbereichen 51 steigt die Fadenspannung aufgrund der Beschleunigung der Greifer an. Im Übergabebereich entsteht der Kurventeil 50 mit niedrigem Fadenspannungsniveau. Üblicherweise ist an der Fadenliefervorrichtung eine ungesteuerte Fadenbremse und gegebenenfalls sogar auch noch stromab der Fadenliefervorrichtung wenigstens eine Lamellenbremse mit fester Einstellung vorgesehen. Dadurch entstünde der Streckschlag, der durch den strichlierten Spannungsanstieg 44 repräsentiert ist. Da jedoch die gesteuerte Auslaufbremse OYB kurz vor Beginn des Eintrags (repräsentiert durch 53) gelöst wird, keine Lamellenbremse benötigt wird, und die Fadenliefervorrichtung sehr nahe beim Webfach angeordnet werden kann (Platzeinsparung), läßt sich der Streckschlag 44 erheblich minimieren bzw. vollständig eliminieren. Die Auslaufbremse OYB darf erst unmittelbar vor Eintragbeginn gelöst werden, um den Faden Y nicht schon vorher sich selbst zu überlassen oder entspannen zu lassen. Im Übergabebereich Ü vom Bringergreifer an den Nehmergreifer ist es für eine einwandfreie Fadenübergabe erforderlich, eine bestimmte Spannung aufzubauen. Zu diesem Zweck wird (repräsentiert bei 54 der Kurve 52 des Schaltsignals für die pneumatische Antriebssteuerung) die gesteuerte Auslaufbremse OYB während der Übergabephase eingerückt und nach der Übergabephase (repräsentiert durch 55) rasch wieder ausgerückt, ehe sie vor dem Ende des Eintragvorgangs (repräsentiert durch 56) erneut eingerückt wird. Es ergibt sich dadurch eine präzise gesteuerte Fadenkontrolle und ein auch für empfindliches Fadenmaterial schonendes Fadenspannungsprofil, das es ermöglicht, die in modernen Greiferwebmaschinen möglichen hohen Fadengeschwindigkeiten ohne Gefahr eines Fadenbruchs zu nutzen. Dabei kommt die Greiferwebmaschine MR ohne stromab der Fadenliefervorrichtung F angeordnete permanent wirkende Bremsen aus, die den Spannungsverlauf negativ beeinflussen würden (Streckschlag und hohe Gipfelbereiche 51).

In der Praxis wird das Magnetventil der pneumatischen Antriebssteuerung 12 im Motorgehäuse 3 innen geschützt untergebracht und werden die Versorgungsleitungen verborgen verlegt. Das Magnetventil läßt die zum Beaufschlagen der Kolben eingespeiste Druckluft beim Umschalten direkt abströmen, und zwar zweckmäßigerweise im Inneren des Motorgehäuses, um dieses durch eine Überdruckwirkung oder eine dynamische Strömung das Eindringen von Verunreinigungen und Flusen zu verhindern. Es ist sogar eine gezielte Druckluftführung möglich, um kritische Bereiche (die elektronischen Komponenten) im Motorgehäuse oder die üblicherweise vorgesehenen Sensoreinrichtungen sauberzuhalten oder zu säubern oder auch allgemein zu kühlen. Normalerweise reicht ein alle pneumatisch betätigten Schiebeantriebe gemeinsam versorgendes bzw. entlastendes Magnetventil aus. Es ist aber auch denkbar, jedem pneumatisch betätigbaren Verschiebeantrieb ein eigenes Magnetventil zuzuordnen, um den nötigen Druck jeweils rasch aufzubauen bzw. die unter Druck gesetzte Luftmenge rasch entweichen zu lassen. Die Kolben, das Halteglied 7 und etwaige Schiebeführungen der Verschiebeantriebe können aus Metall bestehen. Der Tragring 9 des Fadenbremselementes ist zweckmäßigerweise ein Kunststoffteil, das so geformt ist, daß es bei geringster Masse formstabil ist. Die Bremsfläche 4' ist entweder im Bereich des Abzugsrandes 4 der Speichertrommel angeordnet, oder auch an dem sogenannten Frontkegel oder Nasenteil der Speichertrommel. Im ersten Fall arbeiten die Bremsfläche und die Gegenbremsfläche auf einem Durchmesser der Speichertrommel zusammen, der geringfügig kleiner ist als der Durchmesser, auf dem die Fadenwindungen 2a - 2n liegen. Im zweiten Fall ist der Durchmesser, auf dem die Bremsfläche mit der Gegenbremsfläche zusammenarbeitet, kleiner als im ersten Fall. Der Steuerung in der steuerbaren Auslaufbremse OYB in Abhängigkeit vom Eintragverlaufe wird der Vorzug gegeben. Es ist aber auch denkbar, die Steuerung mittels eines Mikroprozessors vorzunehmen, der in der Steuereinheit der Fadenliefervorrichtung ohnedies vorhanden ist, um für diesen Zweck ein Programm mit exakt vorherbestimmbarer zeitlicher Abfolge des Auslösens und Einrückens der Auslaufbremse bei jedem Eintrag abzuarbeiten.

## Patentansprüche

1. Steuerbare Auslaufbremse in einer Fadenliefervorrichtung (F) für Projektil- oder Greiferwebmaschinen (MP, MG), mit einer stillstehenden Speichertrommel (1), der der Faden (Y) Zugeführt, darauf in Windungen gespeichert, und von der der Faden (Y) diskontinuierlich und überkopf in das Webt ach (S) abgezogen wird, wobei die Auslaufbremse (OYB) ein gegen eine an der Speichertrommel (1) vorgesehene rotationssymmetrische Bremsfläche andrückbares elastisch verformbares Fadenbremselement (8) mit einem äußeren in Umfangerichtung geschlossenen Tragring (9) aufweist, der in einem die Speichertrommel (1) berührungsfrei umgreifenden Halteglied (7) angeordnet ist, und einen im Betrieb der Fadenliefervorrichtung (F) und der Webmaschine (MP, MG) mit eine Antriebssteuerung (12) steuerbaren, im Halteglied (7) angeordneten und auf den Tragring (9) einwirkenden Verstellantrieb zur Veränderung der Andrückkraft des Fadenbremselementes (8) an die Bremsfläche (4), **dadurch gekennzeichnet,** daß der Tragring (9) des Fadenbremselements (8) in dem Tragglied (7) in Achsrichtung der Speichertrommel (1) mit vorbestimmtem axialen Spiel relativ zur Bremsfläche (4) in zwei entgegengesetzten Richtungen bewegbar ist, und daß als Verstellantrieb für jede Bewegungsrichtung des Tragrings (9) wenigstens ein mit dem Halteglied (7) verbundener, ausschließlich parallel zur Achse der Speichertrommel (1) arbeitender, am Tragring (9) direkt angreifender Schiebeantrieb (10, 11, 10', 11') vorgesehen ist, mit dem der Tragring (9) an einem in der jeweiligen Bewegungsrichtung gegenüberliegenden Anlagabereich (20, 21) des Halteglieds (7) positionierbar ist.

2. Steuerbare Auslaufbremse in einer Fadenliefervorrichtung (F) für Projektil- oder Greiferwebmaschinen (MP, MG), mit einer stillstehenden Speichertrommel (1), der der Faden (Y) zugeführt, darauf in Windungen gespeichert, und von der der Faden (Y) diskontinuierlich und überkopf in das Webt ach (S) abgezogen wird, wobei die Auslaufbremse (OYB) ein gegen eine an der Speichertrommel (1) vorgesehene rotationssymmetrische Bremsfläche andrückbares elastisch verformbares Fadenbremselement (8') mit einem äußeren in Umfangsrichtung geschlossenen Tragring (9) aufweist, der in einem die Speichertrommel (1) berührungsfrei umgreifenden Halteglied (7) angeordnet ist, und einen im Betrieb der Fadenliefervorrichtung (F) und der Webmaschine (MP, MG) mit einer Antriebssteuerung (12) steuerbaren, im Halteglied (7) angeordneten Verstellantrieb zur Veränderung der Andrückkraft des Fadenbremselementes (8) an die Bremsfläche (4), **dadurch gekennzeichnet,** daß der Tragring (9) des einen relativ zur Bremsfläche (4') axial und elastisch in zwei entgegengesetzten Richtungen verformbaren Mittelabschnitt (8b') aufweisenden Fadenbremselementes (8') im Halteglied (7) stationär gehaltert ist, daß als Verstellantrieb für jede axiale Verformungsrichtung des Mittelabschnitts (8b') am Halteglied (7) wenigstens ein parallel zur Achse der Speichertrommel (1) arbeitender, am verformbaren Mittelabschnitt (8b') direkt angreifender Schiebeantrieb (10'', 11'') vorgesehen ist, daß am Halteglied (7) ein zur Achse der Speichertrommel (1) konzentrisches Ringelement (27) axial verschiebbar gelagert ist, das ein auf den Mittelabschnitt (8b') ausgerichtetes Schiebeende (28) aufweist, an dem die Schiebeantriebe (10'', 11'') zum Angriff bringbar sind, um das Ringelement (27) zwischen einer durch einen Anschlag des Halteglieds (7) definierten Löseposition und einer durch einen Anschlag des Halteglieds (7) definierten Passivposition zu verschieben, wobei in der Löseposition der Mittelabschnitt (8b') durch das Schiebeende (28) relativ zum Tragring (9) axial elastisch verformt ist, in der Passivposition das Schiebeende (28) hingegen höchstens noch in etwa kraftlos am Mittelabschnitt (8b') anliegt.

3. Seuerbare Auslaufbremse nach Anspruch 1, **dadurch gekennzeichnet,** daß die Antriebssteuerung (12) pneumatisch ist.

4. Steuerbare Auslaufbremse nach Anspruch 3, **dadurch gekennzeichnet,** daß zumindest der für eine Bewegungsrichtung an die pneumatische Antriebssteuerung (12) angeschlossene Schiebeantrieb (10, 11, 10') einen in einer Schiebeführung (12, 13) des Halteglieds (7) angeordneter, den Tragring (9) direkt beaufschlagender Kolben (10a, 11a, 10a') ist, und daß der nicht-pneumatisch beaufschlagbare Schiebeantrieb (11') wenigstens eine permanent wirkende, vorgespannte, vorzugsweise in einer Hülse (18) enthaltene, Rückstellfeder (19) aufweist.

5. Steuerbare Auslaufbremse nach Anspruch 3, **dadurch gekennzeichnet,** daß zwei entgegengesetzt wirkende Kolben (10a, 11a) vorgesehen sind, die wechselseitig aus der pneumatischen Antriebssteuerung (12) beaufschlagbar sind.

6. Steuerbare Auslaufbremse nach Anspruch 3, **dadurch gekennzeichnet,** daß in den beiden Schiebeantrieben (10, 11) zwei entgegengesetzt wirkende Kolben (10a, 11a) vorgesehen sind, von denen der eine (11a) eine größere Beaufschlagungsfläche als der andere (10a) aufweist, und daß der Kolben (10a) permanent und der Kolben (11a) nur taktweise pneumatisch beaufschlagbar sind.

7. Steuerbare Auslaufbremse nach Anspruch 3, **dadurch gekennzeichnet,** daß der Tragring (9) als im Halteglied (7) aus der pneumatischen Antriebssteuerung (12) direkt beaufschlagbarer Kolben (K) des Schiebeantriebs (10') ausgebildet ist, für den das Halteglied (7) eine Schiebeführung (35) bildet.

8. Steuerbare Auslaufbremse nach Anspruch 3, **dadurch gekennzeichnet,** daß am Tragring (9) kolbenartige Fortsätze (10a'''), vorzugsweise einstückig, angeordnet sind, die in im Halteglied (7) vorgesehene Schiebeführungen (12') eingreifen und darin pneumatisch beaufschlagbar sind.

9. Steuerbare Auslaufbremse nach Anspruch 3, **dadurch gekennzeichnet,** daß im Halteglied (7) die Anlagebereiche (20, 21) parallel und in etwa kreisringförmig und auf den Tragring (9) ausgerichtet mit einem gegenseitigen axialen Abstand vorgesehen sind, der größer ist als die axiale Breite des Tragrings (9).

10. Steuerbare Auslaufbremse nach wenigstens einem der Ansprüche 1 und 3 bis 9, **dadurch gekennzeichnet,** daß das Halteglied (7) zu einer Entnahmeseite (E) des Fadenbremselementes (8) offen ausgebildet und an der Entnahmeseite (E) wenigstens einen Schiebeantriebskörper (14) trägt, der zwischen einer außerhalb des Entnahmewegs des Fadenbremselementes (8) liegenden Entnahmestellung und einer den Tragring (9) hintergreifenden, vorzugsweise selbsthaltenden, Haltestellung hin- und herbewegbar ist.

11. Steuerbare Auslaufbremse nach den Ansprüchen 3 und 10, **dadurch gekennzeichnet,** daß im Schiebeantriebskörper (14) die Rückstellfeder (19) ausfahrbar gelagert ist, und daß das Halteglied (7), vorzugsweise in einer Aussparung (25) für den in die Entnahmestellung durch Schwenken bewegbaren Schiebeantriebskörper (14), eine Rückstellfeder-Stützfläche (17) aufweist, die vom ersten Anlagebereich (20) annähernd mit der axialen Breite des Tragrings (9) beabstandet ist.

12. Steuerbare Auslaufbremse nach wenigstens einem der Ansprüche 1 bis 11, **dadurch gekennzeichnet,** daß an dem Tragring (9) als Mittelabschnitt (8b) eine kreisringförmige Membrane (M) aus Gummi oder Elastomer gehaltert ist, in die wenigstens eine konzentrisch umlaufende, federnde Wellung (W) eingeformt ist und die im Bereich ihres inneren Durchmessers einen in Umfangsrichtung umlaufenden, verschleißfesten Bremsbelag (H) in Kegelstumpfform trägt, der eine unterbrechungsfreie Gegenbremsfläche (L) des Fadenbremselements (8) bildet.

13. Projektil-Webmaschine (MP) mit wenigstens einer eine steuerbare Auslaufbremse (OYB) gemäß wenigstens einem der Ansprüche 1 bis 12 aufweisenden Fadenliefervorrichtung (F), mit einer webtaktabhängig gesteuerten Fadenbremse (B) und einer Aufnahmevorrichtung (T) zwischen der Auslaufbremse (OYB) und dem Webfach (S), **dadurch gekennzeichnet,** daß die pneumatische Antriebssteuerung (12) der Auslaufbremse (OYB) mit einer Steuerung (C, CP) der gesteuerten Fadenbremse (B) oder der Webmaschine (MP) derart verknüpft ist, daß die Bremswirkung der Auslaufbremse (OYB) bei Ausrücken der gesteuerten Fadenbremse (B) in etwa synchron bis in etwa zu einer kraftlosen Anlage des Fadenbremselements (8, 8') an der Bremsfläche (4') verringerbar und bei Einrücken der gesteuerten Fadenbremse (B) in etwa synchron, vorzugsweise geringfügig voreilend, bis auf einen durch die axiale Grundeinstellung eines Halteglied-Schlittens (22) vorbestimmten Maximalwert steigerbar ist.

14. Greiferwebmaschine (MG) mit wenigstens einer eine steuerbare Auslaufbremse (OYB) gemäß wenigstens einem der Ansprüche 1 bis 12 aufweisenden Fadenliefervorrichtung, und mit einem Bringer- und einem Nehmergreifer (BG, NG), die kooperierend antreibbar sind, **dadurch gekennzeichnet,** daß die pneumatische Antriebssteuerung (12) der Auslaufbremse (OYB) an eine Steuervorrichtung (CP) für die Greifer (BG, NG) angeschlossen ist, mit der die Bremswirkung der Auslaufbremse (OYB) in Abhängigkeit von den Bewegungen der Bringer- und Nehmergreifer (BG, NG) bei jedem Eintragtakt mehrmals zwischen einem Minimal- und einem Maximalwert veränderbar ist.

## Claims

1. A controllable output brake in a thread feed device (F) for projectile or gripper weaving machines (MP, MG), comprising a stationary storage drum (1) which has the thread (Y) supplied thereto and stored thereon in windings and from which said thread is drawn off discontinuously and overhead into the shed (S), said output brake (OYB) including an elastically deformable thread brake element (8), which is adapted to be pressed against a rotationally symmetric brake surface provided on said storage drum (1) and which is provided with an outer supporting ring (9), said supporting ring (9) being closed in the circumferential direction and arranged in a holding member (7) encompassing the storage drum (1) in a contact-free manner, and a displacement drive which is arranged in the holding member (7) and is adapted to be controlled by means of a drive control unit (12) when the thread feed device (F) and the weaving machine (MP, MG) are in operation, said displacement drive acting on the supporting ring (9) and being used for varying the force with which the thread brake element (8) is pressed against the brake surface (4), **characterized in that** the supporting ring (9) of the thread brake element (8) is adapted to be moved in said holding member (7) in the axial direction of the storage drum (1) with a predetermined amount of axial play relative to the brake surface (4) in two opposite directions, and that at least one push drive (10, 11, 10', 11') is provided as a displacement drive for each of said directions of movement of the supporting ring (9), said push drive being connected to the holding member (7) and operating exclusively parallel to the axis of said storage drum (1) and acting directly on said supporting ring (9), and said supporting ring (9) being adapted to be positioned by means of said push drive on a holding-member contact area (20, 21) located opposite thereto in the respective direction of movement.

2. A controllable output brake in a thread feed device (F) for projectile or gripper weaving machines (MP, MG), comprising a stationary storage drum (1) which has the thread (Y) supplied thereto and stored thereon in windings and from which said thread is drawn off discontinuously and overhead into the shed (S), said output brake (OYB) including an elastically deformable thread brake element (8'), which is adapted to be pressed against a rotationally symmetric brake surface provided on said storage drum (1) and which is provided with an outer supporting ring (9), said supporting ring (9) being closed in the circumferential direction and arranged in a holding member (7) encompassing the storage drum (1) in a contact-free manner, and a displacement drive which is arranged in the holding member (7) and is adapted to be controlled by means of a drive control unit (12) when the thread feed device (F) and the weaving machine (MP, MG) are in operation, said displacement drive being used for varying the force with which the thread brake element (8) is pressed against the brake surface (4), **characterized in that** the supporting ring (9) of the thread brake element (8') is supported in the holding member (7) in an immovable manner, said thread brake element (8') being provided with a central portion (8b') that is deformable relative to the brake surface (4') axially and elastically in two opposite directions, that at least one push drive (10'', 11'') is provided as a displacement drive on the holding member (7) for each of said axial deformation directions of said central portion (8b'), said push drive operating parallel to the axis of the storage drum (1) and acting directly on said deformable central portion (8b'), that a ring element (27) which is concentric with the axis of the storage drum (1) is supported on said holding member (7) in an axially displaceable manner, said ring element having a pushing end (28) which is in alignment with the central portion (8b') and is adapted to be acted upon by said push drives (10'', 11'') so as to displace said ring element (27) between a release position defined by a stop of the holding member (7) and a passive position defined by a stop of said holding member (7), said central portion (8b') being, at said release position, elastically deformed by the pushing end (28) in the axial direction relative to the supporting ring (9), whereas, at said passive position, the pushing end (28) will at most abut approximately weakly on said central portion (8b').

3. A controllable output brake according to claim 1, **characterized in that** the drive control unit (12) is a pneumatic unit.

4. A controllable output brake according to claim 3**, characterized in that** at least the push drive (10, 11, 10') connected to the pneumatic drive control unit (12) for one direction of movement is a piston (10a, 11a, 10a') which is arranged in a slide guide means (12, 13) of the holding member (7) and which directly acts on the supporting ring (9), and that the push drive (11') which is not adapted to be pneumatically acted upon includes at least one permanently active, biased restoring spring (19) which is preferably contained in a sleeve (18).

5. A controllable output brake according to claim 3, **characterized in that** two pistons (10a, 11a) acting in opposite directions are provided, and that the two pistons are adapted to be acted upon alternately by the pneumatic drive control unit (12).

6. A controllable output brake according to claim 3**, characterized in that** two pistons (10a, 11a) acting in opposite directions are provided in the two push drives (10, 11), the pressure area of one of said pistons (11a) being larger than the pressure area of the other piston (10a), and that the piston (10a) is adapted to be pneumatically acted upon permanently, whereas the piston (11a) is pneumatically acted upon only in cycles.

7. A controllable output brake according to claim 3, **characterized in that** the supporting ring (9) is implemented as a piston (K) of the push drive (10'), which is adapted to be directly acted upon by the pneumatic drive control unit (12) in the holding member (7) and for which said holding member (7) defines a slide guide means (35).

8. A controllable output brake according to claim 3, **characterized in that** the supporting ring (9) has arranged thereon pistonlike projections (10a'''), which are preferably formed integrally with said supporting ring (9) and which engage slide guide means (12') provided in said holding member (7), said pistonlike projections (10a''') being adapted to be pneumatically acted upon in said slide guide means (12').

9. A controllable output brake according to claim 3, **characterized in that** the holding member (7) has provided there-on the contact areas (20, 21) in parallel and in an approximately annular shape, said contact areas (20, 21) being in alignment with the supporting ring (9) and being arranged at an axial distance from one another that is larger than the axial width of the supporting ring (9).

10. A controllable output brake according to at least one of the claims 1 and 3 to 9, **characterized in that** the holding member (7) is implemented such that it is open towards a removal side (E) of the thread brake element (8) and that it carries on said removal side (E) at least one push drive element (14) which is adapted to be moved to and fro between a removal position located outside of the removal path of the thread brake element (8) and a preferably self-holding hold position at which the push drive element (14) engages behind the supporting ring (9).

11. A controllable output brake according to claims 3 and 10, **characterized in that** the restoring spring (19) is extendably supported in the push drive element (14), and that the holding member (7) is provided with a restoring-spring supporting surface (17), which is preferably located in a recess (25) for the push drive element (14) moved to the removal position by a pivotal movement, said supporting surface (17) being arranged at a distance from the first contact area (20) which corresponds approximately to the axial width of the supporting ring (9).

12. A controllable output brake according to at least one of the claims 1 to 11, **characterized in that** the supporting ring (9) has supported thereon an annular diaphragm (M) consisting of rubber or of an elastomer and defining a central portion (8b), said diaphragm having formed therein at least one concentric, circumferentially extending resilient corrugation (W) and carrying in the area of its inner diameter a frusto-conical, circumferentially extending, wear-resistant brake lining (H) defining an uninterrupted counterbrake surface (L) of the thread brake element (8).

13. A projectile weaving machine (MP) comprising at least one thread feed device (F) with a controllable output brake (OYB) according to at least one of the claims 1 to 12, and a thread brake (B) controlled in dependence upon the weaving cycle as well as a take-up device (T) between the output brake (OYB) and the shed (S), **characterized in that** the pneumatic drive control unit (12) of the output brake (OYB) is connected to a control (C, CP) of the controlled thread brake (B) or of the weaving machine (MP) in such a way that, when the controlled thread brake (B) is being disengaged, the braking effect of the output brake (OYB) can be reduced approximately synchronously until the thread brake element (8, 8') abuts approximately weakly on the brake surface (4'), and, when the controlled thread brake (B) is being engaged, said braking effect can be increased approximately synchronously, preferably slightly in advance, until a maximum value has been reached, which can be predetermined by the basic axial adjustment of a holding-member carriage (22).

14. A gripper weaving machine (MG) comprising at least one thread feed device with a controllable output brake (OYB) according to at least one of the claims 1 to 12, and further comprising a presenter gripper (BG) and a receiver gripper (NG), which are adapted to be cooperatingly driven, **characterized in that** the pneumatic drive control unit (12) of the output brake (OYB) is connected to a control device (CP) for the grippers (BG, NG) by means of which the braking effect of the output brake (OYB) can be varied several times between a minimum and a maximum value in dependence upon the movements of said presenter gripper (BG) and said receiver gripper (NG) during each picking cycle.

## Revendications

1. Frein de sortie commandable dans un dispositif d'alimentation en fil (F) pour des métiers à tisser à projectile ou à rapières (MP, MG), comportant un tambour accumulateur fixe (1), auquel est envoyé le fil (Y), qui est accumulé sous la forme de spires sur ce tambour, et à partir duquel le fil (Y) est tiré de façon discontinue et à la défilée dans la foule (S), le frein de sortie (OYB) comportant un élément (8) de freinage de fil déformable élastiquement, qui peut être repoussé contre une surface de freinage à symétrie de révolution prévue sur le tambour accumulateur (1), et comporte un anneau extérieur de support (9) fermé dans la direction circonférentielle et qui est disposé dans un organe de retenue (7) qui entoure sans contact le tambour accumulateur (1), et comportant un dispositif d'entraînement de réglage, qui est commandable pendant le fonctionnement du dispositif d'alimentation en fil (F) et du métier à tisser (MP, MG) au moyen d'une unité de commande d'entraînement (12), est disposé dans l'organe de retenue (7) et agit sur l'anneau de support (9), pour modifier la force de serrage de l'élément (8) de freinage du fil sur la surface de freinage (4), caractérisé en ce que l'anneau de support (9) de l'élément (8) de freinage du fil est déplaçable dans deux sens opposés dans l'organe de retenue (7) dans la direction axiale du tambour accumulateur (1) avec un jeu axial prédéterminé par rapport à la surface de freinage (4), et qu'il est prévu, en tant que dispositif d'entraînement de réglage, pour chaque sens de déplacement de l'anneau de support (9), au moins un dispositif d'entraînement en poussée (10, 11, 10', 11'), qui est relié à l'organe de retenue (7), travaille exclusivement parallèlement à l'axe du tambour accumulateur (1) et attaque directement l'anneau de support (9) et avec lequel l'anneau de support (9) peut être positionné au niveau d'une zone d'application (20,21) de l'organe de retenue (7), située à l'opposé dans le sens respectif de déplacement.

2. Frein de sortie commandable dans un dispositif d'alimentation en fil (F) pour des métiers à tisser à projectile ou à rapières (MP, MG), comportant un tambour accumulateur fixe (1), auquel est envoyé le fil (Y), qui est accumulé sous la forme de spires sur ce tambour, et à partir duquel le fil (Y) est tiré de façon discontinue et à la défilée dans la foule (S), le frein de sortie (OYB) comportant un élément (8') de freinage de fil déformable élastiquement, qui peut être repoussé contre une surface de freinage à symétrie de révolution prévue sur le tambour accumulateur (1), et comporte un anneau extérieur de support (9) fermé dans la direction circonférentielle et qui est disposé dans un organe de retenue (7) qui entoure sans contact le tambour accumulateur (1), et comportant un dispositif d'entraînement de réglage, qui est commandable pendant le fonctionnement du dispositif d'alimentation en fil (F) et du métier à tisser (MP, MG) au moyen d'une unité de commande d'entraînement (12) et est disposé dans l'organe de retenue (7), pour modifier la force de serrage de l'élément (8) de freinage du fil sur la surface de freinage (4), caractérisé en ce que l'anneau de support (9) d'un élément (8') de freinage du frein, qui comporte une partie médiane (8b') qui est déformable axialement et élastiquement dans deux sens opposés par rapport à la surface de freinage (4'), est retenu de façon stationnaire dans l'organe de retenue (7), qu'il est prévu comme dispositif d'entraînement de réglage pour chaque sens de déformation axiale de la partie médiane (8b') sur l'organe de retenue (7), au moins un dispositif d'entraînement en poussée (10'', 11'') qui travaille parallèlement à l'axe du tambour accumulateur (1) et attaque directement la partie médiane déformable (8b'), que sur l'organe de retenue (7) est monté de manière à être translatable axialement un élément annulaire (27) qui est concentrique à l'axe du tambour accumulateur (1) et possède une extrémité de poussée (28), qui est dirigée vers la partie médiane (8b') et peut être attaquée par les dispositifs d'entraînement en poussée (10'', 11'') pour déplacer l'élément annulaire (27) entre une position de libération, définie par une butée de l'organe de retenue (7), et une position passive définie par une butée de l'organe de retenue (7), auquel cas dans la position de libération la partie médiane (8b') est déformée élastiquement axialement par l'extrémité de poussée (28) par rapport à l'anneau de support (9), tandis que dans la position passive, l'extrémité de poussée (28) s'applique encore approximativement sans force contre la partie médiane (8b').

3. Frein de sortie commandable selon la revendication 1, caractérisé en ce que l'unité de commande d'entraînement (12) est pneumatique.

4. Frein de sortie commandable selon la revendication 3, caractérisé en ce qu'au moins le dispositif d'entraînement en poussée (10,11,10'), qui est raccordé pour un sens de déplacement a l'unité de commande d'entraînement pneumatique (12), est un piston (10a,11a,10a'), qui est disposé dans un guide de poussée (12,13) de l'organe de retenue (7) et charge directement l'anneau de support (9), et que le dispositif d'entraînement en poussée (11'), qui ne peut pas être chargé pneumatiquement, possède au moins un ressort de rappel (19), qui agit de façon permanente, est précontraint et est contenu de préférence dans une douille (18).

5. Frein de sortie commandable selon la revendication 3, caractérisé en ce qu'il est prévu deux pistons (10a,11a) agissant en des sens opposés et qui peuvent être chargés alternativement par l'unité de commande d'entraînement (12).

6. Frein de sortie commandable selon la revendication 3, caractérisé en ce que, dans les deux dispositifs d'entraînement en poussée (10,11) sont prévus deux pistons (10a,11a) agissant en des sens opposés et dont l'un (11a) possède une surface de charge plus grande que celle de l'autre piston (10a), et que le piston (10a) est charge pneumatiquement en permanence et que le piston (11a) peut être chargé pneumatiquement seulement de façon cadencée.

7. Frein de sortie commandable selon la revendication 3, caractérisé en ce que l'anneau de support (9) est agencé sous la forme d'un piston (K) du dispositif d'entraînement en poussée (10'), qui peut être chargé directement à partir de l'unité de commande d'entraînement pneumatique (12) et pour lequel l'organe de retenue (7) forme un guide de poussée (35).

8. Frein de sortie commandable selon la revendication 3, caractérisé en ce que sur l'anneau de support (9) sont disposés des prolongements en forme de pistons (10a'''), formés de préférence d'un seul tenant et qui s'engagent dans des guides de poussée (12) prévus dans l'organe de retenue (7) et peuvent être chargés pneumatiquement dans ces derniers.

9. Frein de sortie commandable selon la revendication 3, caractérisé en ce que dans l'organe de retenue (7), les zones d'application (20,21) sont parallèles, ont approximativement la forme d'un anneau circulaire, et sont prévues de manière à être alignées sur l'anneau de support (9) en étant séparées par une distance axiale qui est supérieure à la largeur axiale de l'anneau de support (9).

10. Frein de sortie commandable selon au moins l'une des revendications 1 et 3 à 9, caractérisé en ce que l'organe de retenue (7) est ouvert en direction d'un côté de prélèvement (E) de l'élément (8) de freinage du fil et porte, sur le côté de prélèvement (E), au moins un corps d'entraînement en poussée (14), qui est déplaçable en va-et-vient entre une position de prélèvement, qui est située à l'extérieur du trajet de prélèvement de l'élément (8) de freinage du fil, et une position de retenue, dans laquelle il s'engage derrière l'anneau de support (9) et qui est de préférence la position d'auto-maintien.

11. Frein de sortie commandable selon les revendications 3 et 10, caractérisé en ce que le ressort de rappel (19) est monté de manière à être déplaçable dans le corps d'entraînement en poussée (14) et que l'organe de retenue (7) comporte, de préférence dans un évidement (25) pour le corps d'entraînement en poussée (14) pouvant être amené par pivotement dans la position de prélèvement, une surface (17) d'appui pour le ressort de rappel, qui est située à une distance de la première zone d'application (20) approximativement égale à la largeur axiale de l'anneau de support (9).

12. Frein de sortie commandable selon au moins l'une des revendications 1 à 11, caractérisé sur l'anneau de support (9) est retenue, en tant que partie médiane (8b), une membrane en forme d'anneau circulaire (M) réalisée en caoutchouc ou en un élastomère, dans laquelle est formée au moins une ondulation élastique (W) s'étendant selon une disposition périphérique concentrique et qui porte, dans la zone de sa périphérie intérieure,- une garniture de frein (H) résistante à l'usure, qui s'étend dans la direction circonférentielle et possède la forme d'un tronc de cône et constitue une surface de freinage antagoniste ininterrompue (L) de l'élément (8) de freinage du fil.

13. Métier à tisser à projectile (MP) comportant au moins un dispositif d'alimentation en fil (F) possédant un frein de sortie commandable (OYB) selon au moins l'une des revendications 1 à 12, et comportant un frein de fil (B) commandé en fonction de la cadence de tissage, et un dispositif de réception (T) disposé entre le frein de sortie (OYB) et la foule (S), caractérisé en ce que l'unité de commande d'entraînement pneumatique (12) du frein de sortie (OYB) est combinée à l'unité de commande (C, CP) du frein de fil commandé (B) ou du métier à tisser (MP) de telle sorte que l'action de freinage du frein de sortie (OYB) lors du débrayage du frein de fil commandé (B) puisse être réduite d'une manière approximativement synchrone approximativement jusqu'à une application sans force de l'élément (8,8') de freinage du fil sur la surface de freinage (4') et, lors de l'activation du frein de fil commandé (B), puisse être accrue d'une manière approximativement synchrone, de préférence avec une légère avance, jusqu'a une valeur maximale prédéterminée par le réglage axial de base d'un coulisseau (22) de l'organe de retenue.

14. Métier à tisser à rapières (MG) comportant un dispositif d'alimentation en fil possédant un frein de sortie commandable (OYB) conformément à au moins l'une des revendications 1 à 12, et comportant une rapière d'amenée et une rapière de prise (BG, NG), qui peuvent être entraînées d'une manière coopérante, caractérisé en ce que l'unité de commande d'entraînement pneumatique (12) du frein de sortie (OYB) est raccordée à un dispositif de commande (CP) pour les rapières (BG, NG), avec lequel l'action de freinage du frein de sortie (OYB) peut être modifiée plusieurs fois entre une valeur minimale et une valeur maximale en fonction des déplacements de la rapière d'amenée et de la rapière de prise (BG, NG) lors de chaque cadence d'insertion.
